# EUROPÄISCHE PATENTSCHRIFT

(11) **EP 2 143 954 B1**
(45) Veröffentlichungstag und Bekanntmachung des Hinweises auf die Patenterteilung: **02.05.2012**
(21) Anmeldenummer: 08012460.5
(22) Anmeldetag: 10.07.2008
(51) Int. Cl.: F04D 7/04, F04D 29/02, F04D 29/08, F04D 29/22, F04D 29/44, F01D 5/28, F04D 29/42

(54) **Pumpe**
Pump
Pompe

(43) Veröffentlichungstag der Anmeldung: 13.01.2010
(73) Patentinhaber: Grundfos Management A/S, 8850 Bjerringbro (DK)
(72) Erfinder: Vedsted, Per Frost, 8850 Bjerringbro (DK); Eriksen, Oluf, 8800 Viborg (DK)
(74) Vertreter: Hemmer, Arnd

(56) Entgegenhaltungen:
- EP-A- 0 376 225
- US-A- 3 979 549
- US-A- 4 776 760
- US-A- 5 219 461
- US-A- 5 344 515

## Beschreibung

Die Erfindung betrifft eine Pumpe, insbesondere eine Kreiselpumpe.

Die Lebensdauer von Pumpen hängt u. a. von der Beschaffenheit der zu fördernden Flüssigkeit ab. Beispielsweise führen Fremdstoffe in der Flüssigkeit, wie sandartige Partikel, zur Abnutzung von Teilen der Pumpe.

US 5,219,461, US 5,344,515 sowie US 4,776,760 waren Gehäuse für Kreiselpumpenaggregote, welche aus einem Kunststoffmaterial ausgebildet sind und im Inneren eine Elastomerbeschichtung aufweisen.

Auch bei diesen bekannten Pumpen stellt sich das Problem, dass an den die Strömung umlenkenden Bauteilen, wie Laufrädern und Leitapparaten, ein erhöhter Verschleiß auftreten kann.

Es ist daher Aufgabe der Erfindung, eine Pumpe bereitzustellen, welche kostengünstig herzustellende Laufräder und Leitapparate aufweist und darüber hinaus an diesen Bauteilen eine ausreichende Verschleißfestigkeit aufweist. Diese Aufgabe wird durch eine Pumpe mit den in Anspruch 1 angegebenen Merkmalen gelöst. Vorteilhafte Ausgestaltungen sind in den Unteransprüchen, der nachfolgenden Beschreibung und den Zeichnungen angegeben.

Bei der erfindungsgemäßen Pumpe handelt es sich vorzugsweise um eine Kreiselpumpe. Sie weist zumindest einen strömungsführenden Teil mit einer zumindest bereichsweise aufgebrachten Oberflächenschicht aus einem Elastomer auf. Dieser strömungsführende Teil mit der Oberflächenschicht ist als ein Mehrkomponenten-Spritzgussteil ausgebildet Dieses Mehrkomponenten-Spritzgussteil weist eine Grundstruktur aus Kunststoff auf, welcher eine erste Komponente bildet. Das Elastomer der Oberflächenschicht bildet eine zweite Komponente, welche an die Grundstruktur angespritzt ist bzw. mit welcher die Grundstruktur zumindest bereichsweise umspritzt ist. Die Grundstruktur gibt dem Teil seine grundlegende Gestalt und mechanische Festigkeit. Die Oberflächenschicht aus dem Elastomer weist eine große Verschleißföhigkeit auch bei Anströmung durch Partikel auf und erhöht somit die Haltbarkeit des zumindest einen strömungsführenden Teils. Durch die Fertigung des strömungsführenden Teils gemeinsam mit der Oberflächenschicht als ein Mehrkomponenten-Spritzgussteil ist der strömungsführende Teil einfach und kostengünstig fertigbar, da auf einen separaten Fertigungsschritt zur Beschichtung des strömungsführenden Teils mit dem Elastomer verzichtet werden kann. Ferner wird so die Oberflächenschicht mit der Grundstruktur besonders fest und dauerhaft verbunden. Ein weiterer Vorteil besteht darin, dass beim Mehrkomponenten-Spritzgießen die Oberflächenschicht besonders einfach auf Teilbereiche bzw. Abschnitte der Oberfläche der zweiten Komponente begrenzt werden kann. Vorzugsweise ist das Mehrkomponenten-Spritzgussteil ein Zweikomponenten-Spritzgussteil, d.h. es werden zwei Kunststoff-Komponenten miteinander verspritzt, nämlich der Kunststoff für die Grundstruktur und das Elastomer als Oberflächenschicht.

Weiter bevorzugt ist das Elastomer ein synthetisches Gummi, insbesondere Silikonkautschuk. Oberflächenschichten aus Silikonkautschuk erweisen sich dabei vorteilhaft als besonders resistent gegenüber der Anströmung insbesondere sandhaltiger Flüssigkeiten.

Ferner bevorzugt ist die Grundstruktur des strömungsführenden Teils aus einem Kunststoff-Komposit-Material, insbesondere aus faserverstärktem Kunststoff, als erster Komponente gefertigt. Ein solches Material ermöglicht eine hohe Steifigkeit und Robustheit bei geringem Baugewicht. Auf diese Weise gewährleistet die erste Komponente eine besonders hohe Stabilität des strömungsführenden Teils, während die elastische zweite Komponente einen guten Schutz der Oberfläche der zweiten Komponente bietet.

Bevorzugt ist der zumindest eine strömungsführende Teil der Pumpe ein Laufrad. Insbesondere die Laufradoberfläche ist beim Betrieb der Pumpe einer starken Beanspruchung durch die Anströmung des geförderten Fluids ausgesetzt. So wird die Strömung im Laufrad umgelenkt, wobei im Fluid enthaltene Partikel die strömungsführenden Flächen stark belasten. Bevorzugt sind daher insbesondere die Schaufeln des Laufrades mit der Oberflächenschicht aus dem Elastomer bedeckt. Diese sind typischerweise besonders intensiver Anströmung durch Partikel ausgesetzt. Diese Oberflächenschicht aus dem Elastomer erhöht hier deutlich die Haltbarkeit des strömungsführenden Teils.

Ferner bevorzugt ist der strömungsführende Teil ein Leitapparat. Ähnlich wie die Oberfläche des Laufrads unterliegt auch die Oberfläche des Leitapparates einer starken Beanspruchung durch die Anströmung, da in den Durchlässen des Leitapparates die Strömungsrichtung des zu fördernden Fluids geändert wird. Besonders durch die Anströmung durch Partikel beansprucht sind hier die Schaufeln des Leitapparates bzw. die Innenflächen der Durchlässe. Bevorzugt sind daher zumindest diese mit der Oberflächenschicht aus dem Elastomer versehen.

In einer weiteren bevorzugten Ausgestaltung ist der strömungsführende Teil ein Dichtelement. Bevorzugt ist dieses Dichtelement zur Strömungsführung zwischen einem Leitapparat und einem Laufrad eingesetzt. Auch dieses Dichtelement unterliegt typischerweise an seinen der Strömungsführung dienenden Oberflächen einer starken Belastung durch Partikelanströmung. Vorzugsweise sind auch diese Oberflächen mit dem Elastomer beschichtet. Weiter bevorzugt handelt es sich bei diesem Dichtelement um einen Spaltring bzw. einen Führungsring.

Gemäß einer weiteren bevorzugten Ausführungsform ist der strömungsführende Teil ein Leitapparat, welcher zumindest einen radial nach außen auskragenden Vorsprung oder Ring aufweist, welcher zumindest abschnittsweise aus Metall ausgebildet ist. Ein solcher Vorsprung bzw. Ring dient dazu, den Leitapparat zwischen zwei rohrförmige Gehäuseabschnitte zu klemmen. So kann der Leitapparat in axialer Richtung der Pumpe zwischen den Gehäuseabschnitten fixiert werden. Auf diese Weise kann der Leitapparat einfach in einer Pumpe angeordnet werden. Es sind keine zusätzlichen Montageabschnitte oder Befestigungsmittel zur Fixierung des Leitapparates erforderlich. Die zumindest abschnittsweise Ausbildung des Vorsprungs bzw. Rings aus Metall gibt dem Vorsprung oder Ring große Festigkeit und Widerstandfähigkeit gegenüber von den Gehäuseabschnitten auf den Ring oder Vorsprung einwirkenden Druckkräften. Dies ermöglicht es, auf spezielle Anlageflächen an den Axialenden der Gehäuseteile zur Verteilung der auf den Leitapparat wirkenden Klemmkräfte zu verzichten. Durch die zumindest teilweise metallische Ausbildung des zu klemmenden Vorsprungs oder Rings können von diesem auch hohe Druckbelastungen, wie sie bei kleinen Anlageflächen auftreten, aufgenommen werden. Vorzugsweise kommt als Metall für den Vorsprung oder Ring nichtrostender Stahl zum Einsatz. Insbesondere bei Wasser fördernden Pumpen kann somit die Haltbarkeit des Leitapparates und damit auch die Lebensdauer der Pumpe erhöht werden.

Bevorzugt ist der Ring oder Vorsprung aus Metall in die erste und/oder zweite Komponente aus Kunststoff eingegossen. Dabei ist es besonders bevorzugt, metallische Elemente in die erste Komponente, welche die Grundstruktur bildet, einzugießen, da diese vorzugsweise steif ausgebildet ist und somit eine genaue Positionierung der metallischen Elemente und Kraftübertragung ermöglicht. Es ist möglich, die gesamten Vorsprünge oder den gesamten radial vorstehenden Ring aus Metall auszubilden, wobei das radial innere Ende des Rings oder Vorsprungs in die übrigen Teile des Leitapparates bzw. in dessen Grundstruktur eingegossen sind. Darüber hinaus ist es auch denkbar, Vorsprünge oder einen radial vorstehenden Ring in Teilen aus Kunststoff gemeinsam mit der übrigen Grundstruktur des Leitapparates zu gießen und in diesen Vorsprung bzw. Ring lediglich einzelne Metallelemente, vorzugsweise gleichmäßig über den Umfang verteilt, einzugießen. Die Kraftübertragung zwischen den angrenzenden Gehäuseteilen erfolgt dann über diese eingegossenen metallischen Elemente, sodass die übrige Kunststoffstruktur der Vorsprünge bzw. des Ringes nicht mit Druckkräften belastet wird. Ring bzw. Vorsprung müssen nicht in einem Arbeitsgang mit den übrigen Teilen des Leitapparates gegossen werden. Vielmehr ist es hier auch möglich, diese Teile in einem weiteren Schritt anzugießen bzw. anzuspritzen.

Es kann auch jedoch auch zweckmäßig sein, dass der strömungsführende Teil nicht wie oben beschrieben in Gänze einen Leitapparat bzw. ein Laufrad bildet. In weiteren bevorzugten Ausführungsformen kann es etwa erstrebenswert sein, dass der zumindest eine strömungsführende Teil zumindest ein Bauteil eines aus zumindest zwei Bauteilen gefertigten Laufrades oder Leitapparates bildet. So können bei mehrteilig ausgebildeten Laufrädern bzw. Leitapparaten auch komplexe Geometrien auf einfache Weise realisiert werden. So kann ein aus zumindest zwei Bauteilen gefertigtes Laufrad bzw. ein aus zumindest zwei Bauteilen gefertigter Leitapparat ein oder mehrere Bauteile aufweisen, deren Oberflächen durch die Anströmung des zu fördernden Fluids nicht oder nur gering beansprucht werden. In solchen Fällen kann es zweckmäßig sein, lediglich die durch Anströmung belasteten Bauteile mit der Oberflächenschicht aus dem Elastomer auszubilden. Vorzugsweise handelt es sich dabei um diejenigen Bauteile, welche die Strömungsrichtung oder die Strömungsgeschwindigkeit des Fluids ändern, insbesondere um die mit Durchlässen ausgestalteten Teile von Leitapparat und Laufrad.

Erfindungsgemäß weist der zumindest eine strömungsführende Teil strömungsführende Schaufeln auf, welche mit der Oberflächenschicht aus dem Elastomer versehen sind. Bei der zweiteiligen Ausgestaltung des strömungsführenden Teils ist es insbesondere möglich, nur eines der beiden Teile in Zweikomponenten-Spritzguss zu fertigen und dort die gewünschten Oberflächenschichten aus Elastomer auszubilden. Das zweite Bauteil kann dann als normales Kunststoff-Spritzgussteil ausgebildet werden. Anschließend können beide Teile miteinander verschweißt werden. So ist es beispielsweise möglich, bei einem Leitapparat oder einem Laufrad eine erste Deckscheibe gemeinsam mit den Schaufeln im Zweikomponenten-Spritzguss auszubilden und insbesondere an den Schaufeloberflöchen eine Oberflächenschicht aus Elastomer anzubringen. Die zweite Deckscheibe kann dann als Einkomponenten-Spritzgussteil gefertigt werden und mit dem ersten Bauteil beispielsweise durch Ultraschallschweißen verbunden werden.

In einer bevorzugten Ausgestaltung weist die erste Komponente des strömungsführenden Teils zumindest eine Ausnehmung oder eine Auskragung auf, mit der das Elastomer in Eingriff ist. Auf diese Weise ist das Elastomer mit der zweiten Komponente besonders dauerhaft und fest verbunden. Zum einen wird die Kontaktfläche zwischen dem Elastomer und der zweiten Komponente durch die Ausnehmung bzw. die Auskragung vergrößert und damit ihre stoffschlüssige Verbindung entlang dieser Kontaktfläche verstärkt. Zum anderen wird die Verbindung des Elastomers mit der zweiten Komponente durch die Ineingriffnahme auch formschlüssig unterstützt. Ausnehmungen bzw. Auskragungen können beispielsweise auch als profilierte Oberfläche der ersten Komponente ausgebildet sein, mit welcher das Elastomer in Eingriff ist.

Bevorzugt weist die erste Komponente des strömungsführenden Teils zumindest einen zwei Oberflächen verbindenden Durchlass auf, welcher von dem Elastomer durchdrungen ist. Sollen etwa zwei voneinander abgewandte Oberflächen des strömungsführenden Teils mit dem Elastomer beschichtet sein, so kann beim Spritzgießen das Elastomer durch den Durchlass von einer Oberfläche zur anderen gelangen. So können Fließwege für die zweite Komponente, d.h. das Elastomer im Werkzeug kurz gehalten werden. Ferner kann sich das Elastomer so mit der ersten Komponente verzahnen und eine besonders feste Verbindung zwischen beiden Komponenten geschaffen werden.

In einer weiteren bevorzugten Ausgestaltung handelt sich bei der Pumpe um eine mehrstufige Pumpe. Bei einer mehrstufigen Pumpe gibt es mehrere strömungsführende Teile, wie Leitapparat, Dichtelement und Laufrad, welche Verschleiß durch Abrasion unterliegen. Die oben beschriebene Ausbildung der strömungsführenden Teile der Pumpe, insbesondere von Dichtelement, Laufrad und Leitapparat, erlaubt daher einen zuverlässigen Betrieb auch einer mehrstufig aufgebauten Pumpe.

Die Erfindung wird nachfolgend anhand eines in den Zeichnungen dargestellten Ausführungsbeispiels näher erläutert. Es zeigen:
- Fig. 1A: ein Laufrad einer erfindungsgemäßen Pumpe mit einem strömungsführenden Bauteil in einer perspektivischen Exp- losionsansicht,
- Fig. 1B: einen Ausschnitt des strömungsführenden Bauteils des Laufrades gemäß Fig. 1A in einer Schnittansicht,
- Fig. 2A: einen strömungsführenden Leitapparat der Pumpe ohne zweite Drehscheibe in einer Draufsicht,
- Fig. 2B: einen Ausschnitt des Leitapparates gemäß Fig. 2A in einer Schnittansicht.
- Fig. 2C: den Leitapparat gemäß Fig. 2A in einer Schnittansicht,
- Fig. 3A: den Leitapparat gemäß Fig. 2A in einer Schnittansicht so- wie einen Vorsprung des Leitapparates in einem Aus- schnitt,
- Fig. 3B: drei Ausführungsformen eines Vorsprungs des Leitappara- tes in einer axialen Draufsicht,
- Fig. 4: ein strömungsführendes Dichtelement der Pumpe sowie den Leitapparat gemäß Fig. 2A in einer Schnittansicht,
- Fig. 5: das Dichtelement gemäß Fig. 4 in einer Schnittansicht und
- Fig. 6: eine perspektivische Gesamtansicht der erfindungsgemä- ßen Pumpe.

Bei der erfindungsgemäßen Pumpe dieses Ausführungsbeispiels handelt es sich um eine Kreiselpumpe. Die Pumpe weist dabei mehrere strömungsführende Teile wie nachfolgend beschrieben auf.

In Fig. 6 ist eine schematische Gesamtansicht der erfindungsgemäßen Pumpe gezeigt. Es handelt sich hierbei um eine zweistufige Kreiselpumpe. An einem Axialende weist die Pumpe ein Verbindungsstück 1 und am entgegengesetzten Ende einen Pumpenkopf 2 auf. Das Verbindungsstück 1 dient zur Verbindung mit einem nicht gezeigten Motor. Der Pumpenkopf 2 weist den Auslass der Pumpe auf. Zwischen Pumpenkopf 1 und Auslass 2 sind zwei Pumpenstufen 3 angeordnet. Die Pumpenstufen 3 sind zwischen dem Zwischenstück 1 und dem Pumpenkopf 2 mittels Spannbändern 4 verspannt.

Ein strömungsführender Teil der Pumpe ist Bauteil eines mehrteilig aufgebauten Laufrades 5. Der Aufbau dieses Laufrades 5 ist in Fig. 1A dargestellt. Die einzelnen Bauteile des Laufrades 5 sind dabei sämtlich koaxial zur Rotationsachse 10 der Kreiselpumpe angeordnet. Das Laufrad 5 weist als wesentliche Bauteile zwei kreisrunde Deckscheiben 15, 20 auf. Eine erste kreisrunde, im Wesentlichen plane Deckscheibe 15 bildet dabei einen strömungsführenden Teil der Pumpe im Sinne dieser Erfindung. Diese erste Deckscheibe 15 weist an ihrer der anderen Deckscheibe zugewandten inneren Seite 25 um ihr Zentrum gruppierte Schaufeln 30 auf. Der Seite 25 der ersten Deckscheibe 15 gegenüber befindet sich eine zweite, im Wesentlichen ebenfalls plane Deckscheibe 20, welche einen Saugmund 35 für die Flüssigkeit aufweist. Besonders stark belastet durch angeströmte Partikel in der zu pumpenden Flüssigkeit sind dabei die dem Inneren des Laufrades 5 zugewandte Seite 25 der ersten Deckscheibe 15 und insbesondere die an ihr angeordneten Schaufeln 30. An den Schaufeln 30 wird die Strömungsrichtung der zu fördernden Flüssigkeit von der axialen in die radiale Richtung umgelenkt, so dass die Schaufeln 30 intensiver Anströmung durch die Partikel ausgesetzt sind. Um eine Abnutzung der Schaufeln 30 durch angeströmte Partikel zu vermeiden, sind die Oberflächen 40, 45 der Schaufeln 30 mit einer Oberflächenschicht 50 aus Elastomer versehen, wie in Fig. 1B gezeigt. Die Grundstruktur 55 der Schaufeln 30 und der Deckscheibe 15 ist dabei aus faserverstärktem Kunststoff gebildet.

Durch die Grundstruktur 55 aus faserverstärktem Kunststoff sind die Schaufeln 30 mit der Deckscheibe 15 starr bzw. stabil ausgestaltet. Die Oberflächenschicht 50 aus dem Elastomer hingegen weist eine hohe Elastizität auf und bietet eine hohe Verschleißfestigkeit auch bei Anströmung durch Partikel in der zu fördernden Flüssigkeit. Gefertigt ist die erste Deckscheibe 15 durch Zwei-Komponenten-Spritzgießen mit dem faserverstärktem Kunststoff als erster Komponente und dem Elastomer als zweiter Komponente. So kann zunächst die Grundstruktur 55 als erste Komponente und dann um die Grundstruktur 55 herum das Elastomer als zweite Komponente gegossen werden. Dies kann in derselben Spritzgussmaschine, vorzugsweise im selben Werkzeug erfolgen.

Der detaillierte Aufbau einer Schaufel 30 der ersten Deckscheibe 15 ist in einer vergrößerten, schematischen Schnittansicht in Fig. 1B gezeigt. Die Schaufel 30 ist dabei mit einer Grundstruktur 55 aus faserverstärktem Kunststoff ausgebildet, welche zumindest einen Durchlass 60 aufweist. Dieser Durchlass 60 verbindet die beiden voneinander abgewandten Oberflächen 40, 45 der Schaufel 30 miteinander.

Durch die Durchlässe 60 ist dabei zunächst das Umspritzen der Grundstruktur 55 der Schaufeln 30 mit dem Elastomer während der Fertigung erheblich erleichtert. So sind die Fließwege für das Elastomer kurz gehalten, da das Elastomer zur Beschichtung beider Oberflächen 40, 45 nicht die äußeren Kanten der Schaufeln 30 umfließen muss. Stattdessen gelangt das Elastomer über einen äußerst kurzen Fließweg in Form des Durchlasses 60 auf die andere Seite der Schaufeln, indem es die Durchlässe 60 durchdringt.

Ferner kann durch die zusätzlichen Kanäle in Form von Durchlässen 60 zur Verteilung des Elastomers im Spritzgusswerkzeug die Oberflächenschicht 50 selber äußerst dünn gehalten werden. Daher erfordert die Oberflächenschicht 50 nur einen geringen Materialaufwand. Zum anderen besitzt die Schaufel 30 durch die nur dünne Oberflächenschicht aus dem Elastomer eine hohe Formstabilität auch bei starker Anströmung der zu fördernden Flüssigkeit. In den Durchlässen 60 verzahnt sich das Elastomer zudem mit der Grundstruktur 55 aus dem faserverstärkten Kunststoff. Daher ist die Oberflächenschicht 50 fest und dauerhaft mit der Grundstruktur 55 verbunden.

Die zweite Deckscheibe 20 ist ebenfalls aus faserverstärktem Kunststoff ausgebildet und mit der ersten Deckscheibe 15 durch Ultraschallschweißen zusammengefügt. Auf diese Weise kann die komplexe Geometrie des Laufrades 5 mit seinen inneren Kanälen zwischen den Schaufeln 30 ohne Kerne erfordernde Hinterschneidungen gegossen werden.

Daneben weist das Laufrad 5 als weitere Bauteile eine Nabe 65 auf, welche zur drehfesten Verbindung mit einer Antriebswelle in eine zentrale Aufnahme 70 der ersten Deckscheibe 15 eingesetzt ist. Die Verbindung der Nabe 65 mit dem Laufrad 5 erfolgt dabei über einen Zahnkranz 75 mit radial auskragenden Zähnen 80, die mit der Grundstruktur 55 der ersten Deckscheibe 15 in Eingriff treten, insbesondere eingegossen sein können.

Zum dichten Kontakt des Laufrades 5 mit einem Leitapparat weist das Laufrad 5 an der zweiten Deckscheibe einen nach außen gerichteten Dichtring 85 auf, welcher über den Saugmund 35 an der zweiten Deckscheibe 20 geschoben ist. Der Dichtring 85 ist dabei als zu dem Saugmund 35 passende, z. B. metallische Hülse 85 ausgebildet, welche eine Anlagefläche für eine am Leitapparat ausgebildete Dichtung bildet.

Ein weiterer strömungsführender Teil der Pumpe bildet mit mehreren anderen Bauteilen einen Leitapparat 100. Dieser Leitapparat 100 ist in den Figuren 2A bis 4 dargestellt. Der Leitapparat 100 weist ebenfalls eine erste kreisrunde Deckscheibe 105 auf, welche im Wesentlichen plan ausgebildet ist und auch bei dem Leitapparat 100 einen strömungsführenden Teil der Pumpe im Sinne der Erfindung bildet. Diese erste Deckscheibe 105 weist an ihrer inneren Seite 110 Schaufeln 115 auf. Am Rand 120 der Deckscheibe 105 kragt vollumfänglich eine Lagerfläche 125 in axialer Richtung aus. Diese Lagerfläche 125 dient der Anlage des Leitapparates 100 an einen koaxial orientierten Abschnitt 130 des Pumpengehäuses (Fig. 4). Der Abschnitt 130 des Pumpengehäuses bildet das Gehäuse einer Pumpenstufe 3. In jeder Pumpenstufe 3 ist jeweils ein Laufrad 5 sowie ein Leitapparat 100 angeordnet. Für die zweite Pumpenstufe 3 ist der Leitapparat 100 zwischen der Pumpenstufe 3 und dem Pumpenkopf 2 angeordnet.

Eine zweite, im Wesentlichen plane Deckscheibe 135 liegt der inneren Seite 110 der ersten Deckscheibe 105 gegenüber. Sie weist einen vom Zentrum beabstandeten ringförmigen und umfänglich der Rotorachse 10 umgebenden Einlass 140 für die zu fördernde Flüssigkeit auf. Eine durch den Einlass 140 der zweiten Deckscheibe 135 des Leitapparates 100 eintretende Flüssigkeit wird an der ersten Deckscheibe 105 in radiale Richtung umgelenkt und tritt durch den Auslass 145 auf der Rückseite 150 der ersten Deckscheibe 105 aus dem Leitapparat 100 aus. Dieser Auslass 145 ist von einem sich axial erstreckenden Anschlusskragen 155 umgeben.

Auch bei dem gezeigten Leitapparat 100 sind die erste Deckscheibe 105 und die Schaufeln 115 besonders stark durch angeströmte Partikel belastet. Daher sind die Schaufeln 115 zum Schutz vor angeströmten Partikeln ähnlich den Schaufeln 30 des Laufrades 5 mit einer Oberflächenschicht aus dem Elastomer versehen. Die erste Deckscheibe 105 mit der Schaufel ist dazu ebenfalls durch Zwei-Komponenten-Spritzgießen gefertigt. Dabei weist sie eine Grundstruktur 160 aus faserverstärktem Kunststoff als erste Komponente und eine Oberflächenschicht 165 aus dem Elastomer als zweite Komponente auf, welche die Schaufeln 115 bedeckt. In Fig. 2B ist ein Ausschnitt einer Schaufel 115 im Schnitt gezeigt. Dabei ist die Grundstruktur 160 dieser Schaufel 115 wie jene der Schaufeln 30 des Laufrades 5 mit Durchlässen 170 versehen, welche von dem Elastomer durchdrungen sind. Ferner ist auch die im Wesentlichen plane innere Oberfläche 175 der Deckscheibe 135 zum Schutz vor angeströmten Partikeln mit einer Oberflächenschicht aus dem Elastomer ausgebildet.

Zur Anordnung in der erfindungsgemäßen Pumpe weist der Leitapparat 100 einen aus der Lagerfläche 125 auskragenden metallischen Vorsprung 195 auf, welcher sich in radialer Richtung nach außen erstreckt (Fig. 2A, 3A, 4).

An diesem Vorsprung 195 ist der Leitapparat 100 zwischen zwei axial orientierten rohrförmigen Abschnitten 130 des Pumpengehäuses geklemmt (Fig. 4). In dem in Fig. 3A dargestellten Ausführungsbeispiel ist der Vorsprung 195 dabei als Metallring ausgebildet, welcher den Leitapparat 100 voll umfänglich umgibt und in die Grundstruktur 160 der ersten Deckscheibe 105 eingegossen ist. An diesem metallischen Vorsprung 195 kann der Leitapparat 100 auch mit hohen Flächenpressungen geklemmt werden, ohne dass sich der Vorsprung 195 verformt. In Fig. 3B (1) ist in einer axialen Draufsicht die Geometrie dieses ringförmigen Vorsprungs 195 als eine erste Ausführungsform gezeigt. Diese geschlossene Ringgeometrie ist dabei besonders stabil, da der Vorsprung 195 so besonders fest in den Leitapparat 100 eingebettet werden kann. Darüber hinaus füllt der ringförmige Vorsprung 195 den Spalt zwischen den Gehäuseabschnitten 130 aus, so dass eine glatte Außenfläche der Pumpe entsteht.

Grundsätzlich ist es jedoch nicht erforderlich, den Vorsprung 195 als einen geschlossenen Ring auszubilden. Alternativ ist es auch möglich, den Vorsprung 195 als Ringsegment auszubilden. Dies ist in einer zweiten Ausführungsform in Fig. 3B (2) gezeigt. Hier ist der Vorsprung 195 als Ringsegment bzw. offener Ring ausgebildet. Anstelle eines einzigen Ringsegmentes kann auch eine Vielzahl von gleichmäßig um den Umfang des Leitapparates 100 verteilten Ringsegmenten in den faserverstärkten Kunststoff eingegossen werden, die Vorsprünge 155 bilden.

In den Figuren 4 und 5 ist ein strömungsführender Teil 210 der erfindungsgemäßen Pumpe in Form eines Dichtelementes 210 gezeigt. Dieses Dichtelement 210 dient dabei zur Strömungsführung zwischen dem Leitapparat 100 und einem nachfolgenden Laufrad 5. Das Dichtelement 210 besitzt im Wesentlichen die Gestalt eines Ringes. Der Außendurchmesser des Dichtelementes 210 ist dabei so angepasst, dass es dichtend innenumfänglich in den Anschlusskragen 155 des Leitapparates 100 eingesetzt werden kann. Der Innendurchmesser des Dichtelementes ist passend zum Außendurchmesser des Dichtrings 85 des Laufrades ausgebildet. An seinem druckseitigen Ende weist das Dichtelement 210 eine umfängliche radial und axial gerichtete Auskragung 215 auf, welche sich bis zum Abschnitt 130 des Gehäuses erstreckt, welches den Leitapparat 100 klemmt. Dabei kommt diese Auskragung 215 über eine außenumfänglich angeordnete Dichtlippe 220 aus Elastomer mit dem Abschnitt 130 des Gehäuses zur Anlage. Auf diese Weise ist die Druckseite des Leitapparates 100 gegenüber dem umgebenden Gehäuseabschnitt 130. Darüber hinaus ist auch die Außenumfangsfläche 225 des Dichtelementes 210 mit Dichtringen 230, 235 aus dem Elastomer versehen, welche mit der Innenumfangsfläche des Anschlusskragens 155 des Leitapparates 100 in Anlage sind.

Die Innenumfangsfläche 240 des Dichtelementes 210 ist vollständig mit einer Oberflächenschicht 245 aus dem Elastomer bedeckt. Auf diese Weise ist die Innenumfangsfläche 240 des Dichtelementes .210 zum einen gegen die Anströmung durch Partikel geschützt, zum anderen bildet die Elastomerschicht 245 auch eine dichtende Anlagefläche zur Anlage des Dichtringes 85 des Laufrades 5. Auch das Dichtelement ist dabei durch Zwei-Komponenten-Spritzgießen ausgebildet. Dabei bilden die Elastomerschicht 245, die Dichtringe 230 und 235 sowie die Dichtlippe 220 die zweite Komponente, welche mit dem übrigen Teil des Dichtelements 210 als erste Komponente vergossen ist.

### Bezugszeichenliste

- 1: - Zwischenstück
- 2: - Pumpenkopf
- 3: - Pumpenstufen
- 4: - Spannbänder
- 5: - Laufrad
- 10: - Rotationsachse bzw. Längsachse
- 15: - Deckscheibe
- 20: - Deckscheibe
- 25: - Innere Seite
- 30: - Schaufel
- 35: - Saugmund
- 40: - Oberfläche
- 45: - Oberfläche
- 50: - Oberflächenschicht
- 55: - Grundstruktur
- 60: - Durchlass
- 65: - Nabe
- 70: - Aufnahme
- 75: - Zahnkranz
- 80: - Zähne
- 85: - Dichtring
- 95: - Innenfläche
- 100: - Leitapparat
- 105: - Deckscheibe
- 110: - innere Seite
- 115: - Schaufel
- 120: - Rand
- 125: - Lagerfläche
- 130: - Gehäuseabschnitt
- 135: - Deckscheibe
- 140: - Einlass
- 145: - Auslass
- 150: - Rückseite
- 155: - Anschlusskragen
- 160: - Grundstruktur
- 165: - Oberflächenschicht
- 170: - Durchlass
- 175: - Innere Oberfläche
- 195: - Vorsprung
- 210: - Dichtelement
- 215: - Auskragung
- 220: - Dichtlippe
- 225: - Außenumfangsfläche
- 230: - Dichtlippe
- 235: - Dichtlippe
- 240: - Innenumfangsfläche
- 245: - Elastomerschicht

## Patentansprüche

1. Pumpe, insbesondere eine Kreiselpumpe, **dadurch gekennzeichnet, dass** sie zumindest einen strömungsführenden Teil (5; 100) mit strömungsführenden Schaufeln aufweist, welche mit einer Oberflächenschicht (50; 165) aus einem Elastomer versehen sind, wobei der strömungsführende Teil (5; 100) mit der Oberflächenschicht (50; 165) als ein Mehrkomponenten-Spritzgussteil ausgebildet ist, mit einer Grundstruktur (55; 160) aus Kunststoff als einer ersten Komponente und dem Elastomer als einer zweiten Komponente.

2. Pumpe nach Anspruch 1, **dadurch gekennzeichnet, dass** das Elastomer ein synthetisches Gummi, insbesondere Silikonkautschuk ist.

3. Pumpe nach Anspruch 1 oder 2, **dadurch gekennzeichnet, dass** die Grundstruktur (55; 160) des strömungsführenden Teils aus einem Kunststoff-Komposit-Material gefertigt ist.

4. Pumpe nach einem der vorangehenden Ansprüche, **dadurch gekennzeichnet, dass** der strömungsführende Teil ein Laufrad (5) ist.

5. Pumpe nach einem der vorangehenden Ansprüche, **dadurch gekennzeichnet, dass** der strömungsführende Teil ein Leitapparat (100) ist.

6. Pumpe nach einem der vorangehenden Ansprüche, **gekennzeichnet durch** einen strömungsführenden Teil in Form eines Dichtelementes (210), welches mit einer zumindest bereichsweisen Oberflächenschicht (245) aus einem Elastomer versehen ist, wobei der strömungsführende Teil (210) mit der Oberflächenschicht (245) als ein Mehrkomponenten-Spritzgussteil ausgebildet ist, mit einer Grundstruktur aus Kunststoff als einer ersten Komponente und dem Elastomer als einer zweiten Komponente.

7. Pumpe nach Anspruch 6, **dadurch gekennzeichnet, dass** das Dichtelement (210) zwischen einem Leitapparat (100) und einem Laufrad (5) zur Strömungsführung eingesetzt ist.

8. Pumpe nach einem der vorangehenden Ansprüche, **dadurch gekennzeichnet, dass** der strömungsführende Teil ein Leitapparat (100) ist, welcher zumindest einen nach außen auskragenden Vorsprung (195) oder Ring aufweist, welcher zumindest abschnittsweise aus Metall ausgebildet ist.

9. Pumpe nach Anspruch 8, **dadurch gekennzeichnet, dass** der Ring oder Vorsprung (195) aus Metall in die erste und/oder zweite Komponente aus Kunststoff eingegossen ist.

10. Pumpe nach einem der vorangehenden Ansprüche, **dadurch gekennzeichnet, dass** der zumindest eine strömungsführende Teil zumindest ein Bauteil (15; 30) eines aus zumindest zwei Bauteilen (15: 30; 20) gefertigten Laufrades (5) bildet.

11. Pumpe nach einem der vorangehenden Ansprüche, **dadurch gekennzeichnet, dass** der zumindest eine strömungsführende Teil zumindest ein Bauteil (105: 115) eines aus zumindest zwei Bauteilen (105; 115; 135) gefertigten Leitapparates (100) bildet.

12. Pumpe nach einem der vorhergehenden Ansprüche, **dadurch gekennzeichnet, dass** die erste Komponente des strömungsführenden Teils zumindest eine Ausnehmung (60; 170) oder eine Auskragung aufweist, mit welcher das Elastomer in Eingriff ist.

13. Pumpe nach einem der vorhergehenden Ansprüche, **dadurch gekennzeichnet, dass** die erste Komponente zumindest einen zwei Oberflächen verbindenden Durchlass (60; 170) aufweist, welche von dem Elastomer durchdrungen ist.

## Claims

1. A pump, in particular a centrifugal pump, **characterised in that** it comprises at least one flow-leading part (5; 100) with flow-leading blades which are provided with a surface layer (50; 165) of an elastomer, wherein the flow-leading part (5; 100) with the surface layer (50; 165) is designed as a multi-component injection moulded part, with a base structure (55; 160) of plastic as a first component, and with the elastomer as a second component.

2. A pump according to claim 1, **characterised in that** the elastomer is a synthetic rubber, in particular silicone rubber.

3. A pump according to claim 1 or 2, **characterised in that** the base structure (55; 160) of the flow-leading part is manufactured of a plasticcomposite material.

4. A pump according to one of the preceding claims, **characterised in that** the flow-leading part is an impeller (5).

5. A pump according to one of the preceding claims, **characterised in that** the flow-leading part is a guide vane mechanism (100).

6. A pump according to one of the preceding claims, **characterised by** a flow-leading part in the form of a sealing element (210) which is provided with an at least regional surface layer (245) of an elastomer, wherein the flow-leading part (210) with the surface layer (245) is designed as a multi-component injection moulded part, with a base structure of plastic as a first component, and with the elastomer as a second component.

7. A pump according to claim 6, **characterised in that** the sealing element (210) is inserted between the guide vane mechanism (100) and an impeller (5) for leading the flow.

8. A pump according to one of the preceding claims, **characterised in that** the flow-leading part is a guide vane mechanism (100) which comprises an outwardly projecting projection (195) or ring, which is formed of metal at least in sections.

9. A pump according to claim 8, **characterised in that** the ring or projection (195) of metal is cast into the first and/or into the second component made of plastic.

10. A pump according to one of the preceding claims, **characterised in that** the at least one flow-leading part forms at least one component (15; 30) of an impeller (5) manufactured of at least two components (15; 30; 20).

11. A pump according to one of the preceding claims, **characterised in that** the at least one flow-leading part forms at least one component (105; 115) of a guide vane mechanism (100) manufactured of at least two components (105; 115; 135).

12. A pump according to one of the preceding claims, **characterised in that** the first component of the flow-leading part comprises at least one recess (60; 170) or a projection, with which the elastomer is engaged.

13. A pump according to one of the preceding claims, **characterised in that** the first component comprises at least one passage (60; 170) which connects two surfaces and through which the elastomer has penetrated.

## Revendications

1. Pompe, en particulier pompe centrifuge, **caractérisée en ce qu'**elle comprend au moins une pièce guidant l'écoulement (5 ; 100) possédant des aubes guidant l'écoulement qui sont munies d'une couche superficielle (50 ; 165) faite d'un élastomère, la pièce guidant l'écoulement (5 ; 100) munie de la couche superficielle (50 ; 165) étant constituée par une pièce moulée par injection multicomposant, qui comprend une structure de base (55; 160) en matière plastique en tant que premier composant et l'élastomère en tant que second composant.

2. Pompe selon la revendication 1, **caractérisée en ce que** l'élastomère est un caoutchouc synthétique, en particulier un caoutchouc de silicone.

3. Pompe selon la revendication 1 ou 2, **caractérisée en ce que** la structure de base (55; 160) de la pièce guidant l'écoulement est réalisée en un matériau-matière plastique-composite.

4. Pompe selon l'une des revendications précédentes, **caractérisée en ce que** la pièce guidant l'écoulement est une roue mobile (5).

5. Pompe selon l'une des revendications précédentes, **caractérisée en ce que** la pièce guidant l'écoulement est un distributeur.

6. Pompe selon l'une des revendications précédentes, **caractérisée par** une pièce guidant l'écoulement ayant la forme d'un élément d'étanchéité (210) qui est muni d'une couche superficielle faite d'un élastomère (245) qui couvre au moins des zones, la pièce guidant l'écoulement (210) munie de la couche superficielle (245) étant constituée par une pièce moulée par injection multicomposant, qui comprend une structure de base en matière plastique en tant que premier composant et l'élastomère en tant que second composant.

7. Pompe selon la revendication 6, **caractérisée en ce que** l'élément d'étanchéité (210) est intercalé entre un distributeur (100) et une roue mobile (5) pour le guidage de l'écoulement.

8. Pompe selon l'une des revendications précédentes, **caractérisée en ce que** la pièce guidant l'écoulement est un distributeur (100) qui présente au moins une saillie (195) ou bague, débordant vers l'extérieur, qui est formée de métal au moins en partie.

9. Pompe selon la revendication 8, **caractérisée en ce que** la bague ou saillie (195) en métal est coulée dans le premier et/ou dans le second composant en matière plastique.

10. Pompe selon l'une des revendications précédentes, **caractérisée en ce que** ladite pièce guidant l'écoulement, au moins au nombre de une, forme au moins un élément (15 ; 30) d'une roue mobile (5) composée d'au moins deux éléments (15 ; 30 ; 20).

11. Pompe selon l'une des revendications précédentes, **caractérisée en ce que** ladite pièce guidant l'écoulement, au moins au nombre de une, forme au moins un élément (105 ; 115) d'un distributeur (100) composé d'au moins deux éléments (105 ; 115 ; 135).

12. Pompe selon l'une des revendications précédentes, **caractérisée en ce que** le premier composant de la pièce guidant l'écoulement présente au moins un évidement (60 ; 170) ou une saillie avec lequel ou laquelle l'élastomère est en prise.

13. Pompe selon l'une des revendications précédentes, **caractérisée en ce que** le premier composant présente au moins un passage (60 ; 170) reliant deux surfaces, et qui est traversé par l'élastomère.
